# EUROPÄISCHE PATENTSCHRIFT

(11) **EP 0 567 054 B1**
(45) Veröffentlichungstag und Bekanntmachung des Hinweises auf die Patenterteilung: **13.11.1996**
(21) Anmeldenummer: 93106353.1
(22) Anmeldetag: 20.04.1993
(51) Int. Cl.: B41F 17/00, B41F 5/24

(54) **Rollenrotationsdruckmaschinen-Druckwerk**
Printing unit for rotary web printing machine
Module d'impression d'une machine à imprimer rotative pour bandes

(30) Priorität: 21.04.1992 DE 4213012
(43) Veröffentlichungstag der Anmeldung: 27.10.1993
(73) Patentinhaber: KOENIG & BAUER-ALBERT AKTIENGESELLSCHAFT, 97080 Würzburg (DE)
(72) Erfinder: Reffert, Roland, W-6710 Frankenthal (DE)

(56) Entgegenhaltungen:
- FR-A- 602 602
- NL-A- 7 807 348
- US-A- 3 263 606

## Beschreibung

Die Erfindung betrifft eine Rollenrotationsdruckmaschine gemäß dem Oberbegriff des Patentanspruches 1.

Die US-A-32 63 606 zeigt eine Rollenrotationsdruckmaschine gemäß dem Oberbegriff des Anspruchs 1 mit einem Magnetzylinder, der von einer Drucksujets tragenden endlosen mehrschichtigen Druckhülse umhüllt ist, deren innere Länge größer ist als ein Umfang des Magnetzylinder, wobei eine Schicht ferro-magnetisch ist. Es ist eine Straff-Einrichtung zum Straffen der Druckhülse, ein Farbwerk und ein mit dem Magnetzylinder zusammenwirkender Presseur vorgesehen. Eine Papierbahn wird im Zusammenwirken zwischen Magnetzylinder und Presseur bedruckt.

Der Erfindung liegt die Aufgabe zugrunde, eine Rollenrotationsdruckmaschine zu schaffen, die zumindest eine auf einem Zylinder aufgefädelte Trägerhülse aufweist, deren innerer Umfang länger als der Umfang des ihr zugeordneten Zylinders ist, wobei die Trägerhülse keine Transportperforationen und der Zylinder keine Antriebsstifte für die Trägerhülse hat.

Diese Aufgabe wird durch den Gegenstand des kennzeichnenden Teils des Anspruches 1 gelöst.

Die mit der Erfindung erzielbaren Vorteile bestehen insbesondere darin, daß eine Vielzahl von unterschiedlichen Formaten gedruckt werden kann, ohne daß der Hülsenträger-Zylinder ausgetauscht zu werden braucht, wenn das Format nicht in den Umfang des Hülsenträger-Zylinders "paßt". Durch die erfindungsgemäße Art des Haltens der Hülse auf dem Hülsenträger-Zylinder wird ein registerhaltiger, hochqualitativer Druck ermöglicht.

Im folgenden wird die Erfindung anhand eines Ausführungsbeispiels im einzelnen beschrieben, wobei auf die dazugehörigen Figuren Bezug genommen wird. Es zeigen:
- Fig. 1: eine schematische Seitenansicht des erfindungsgemäßen Druckwerkes,
- Fig. 2: eine perspektivische Ansicht eines geeigneten Magnetzylinders,
- Fig. 3: eine erste Hülsenstraff-Einrichtung,
- Fig. 4: eine zweite Hülsenstraff-Einrichtung.

In einem Druckwerk 1, z. B. für Tiefdruck, läuft eine zu bedruckende Papierbahn 2 unter Druckeinwirkung zwischen einem bekannten Presseur 3 und einer eingravierten, Druckmuster tragenden Druckhülse 4 hindurch. Die Druckhülse 4 besteht aus einem ferro-magnetischen Material, z. B. Eisen, Nickel oder Legierungen auf zumindest seiner inneren Lage 6. Eine äußere Lage 7 kann aus einem anderen, auch nicht ferro-magnetischen Material, z. B. dem farbfreundlichen Kupfer, oder aus druckfarbübertragendem Gummi bei indirektem Druck bestehen. Der innere Umfang der Druckhülse 4 ist wesentlich größer als der Umfang des Magnetzylinders 8, entsprechend der gewünschten Formatlänge und kann auch bedeutend länger, z. B. 30 %, sein. Man ist also nicht mehr abhängig vom Umfang des angetriebenen Tiefdruck-Formzylinders.

Der Magnetzylinder 8 mit Druckhülse 4 wird in bekannter Weise starr gekuppelt angetrieben, daß seine Umfangsgeschwindigkeit gleich der Druckgeschwindigkeit der Papierbahn ist. Die Papierbahngeschwindigkeit ist gleich der Umfangsgeschwindigkeit der Druckhülse 4.

Zum Beispiel an der tiefsten Stelle des Magnetzylinders 8 ist eine bekannte Kammerrakeleinrichtung 9 angeordnet. Sie versorgt die äußere Fläche der Druckhülse 4 mit Druckfarbe. Die Kammerrakeleinrichtung 9 kann aber auch bei der im Ausführungsbeispiel dargestellten Papierbahnlaufrichtung (Pfeil) im Bereich des III. Quadranten des Magnetzylinders 8 in der Druckhülse 4 zusammenwirken. Die Kammerrakel-Wirkbreite ist dabei jeweils schmäler als eine Breite der Druckhülse 4. Hierdurch wird verhindert, daß Druckfarbe auf die innere Fläche der Druckhülse 4 gelangt. Die Druckhülsen 4 können wahlweise z. B. 1/4-, 1/2-, 3/4- oder ganzbreit - bezogen auf die maximale Papierbahnbreite - sein oder eine andere Breite aufweisen.

Die Druckhülse 4 wird auf den Magnetzylinder 8 aufgesteckt. Zu diesem Zweck wird z. B. der Magnetzylinder 8 - wie beim Tiefdruck-Formzylinder bekannt - aus dem Druckwerk 1 herausgenommen und anschließend mit der Druckhülse 4 zusammen registerhaltig eingesetzt. Hierbei ist z. B. der II. und III. Quadrant der Oberfläche des Magnetzylinders 8 unter Einwirkung der wirkenden Magnetkraft des Magnetzylinders 8 auf die Druckhülse 4 von der Druckhülse 4 bedeckt. Auf der gegenüberliegenden Seite des Magnetzylinders 8 liegt - da der innere Umfang der Druckhülse 4 größer ist als der Umfang des Magentzylinders 8 - die Druckhülse 4 nicht an, sondern steht in einem Abstand a von der Mantelfläche 11 des Magnetzylinders 8 in den Raum.

Der Zylinder kann auch stationär angeordnet sein, wobei in diesem Fall die Druckhülse 4 axial herausgezogen wird (klappbares Lager).

Gemäß der Erfindung ist der Zwischenraum 10 zwischen Druckhülse 4 und Mantelfläche 11 groß genug, um in ihm eine Straff-Einrichtung (Straffer) 12 seitengestellfest aufzunehmen. Sie dient zur Unterstützung des Abschälens der Druckhülse 4 vom Magnetzylinder 8 nach ihrem Durchlaufen durch den Druckspalt zwischen angetriebenem Presseurzylinder 3 und Magnetzylinder 8.

Die Straff-Einrichtung 12 kann verschiedenartig ausgebildet sein in oder ohne Berührung mit einer Innenseite 14 der Druckhülse 4. Sie kann z. B., wie in Fig. 1 dargestellt, einen kreissegmentförmigen Querschnitt aufweisen, wobei die gewölbte Seite mit der Innenseite 14 in Berührung steht oder nicht. Um bei Berührung die Reibung gering zu halten, können am kreisförmigen Teil 17 eine Vielzahl von leicht drehbar gelagerten rotationssymmetrischen Körpern 16, z.B. Rollen oder über die gesamte Breite und längs verteilt leicht drehbar gelagerte Wälzchen oder eine einzige Walze angeordnet sein.

Es können aber auch druckluftgespeiste Düsen vorgesehen sein, die Druckluft zwischen den freien Teil der Druckhülse 4 und den Magnetzylinder 8 blasen.

Es kann aber auch eine an den Innenseiten der Seitengestelle befestigte, mittels Magnetkraft wirkende Straff-Einrichtung 15 vorgesehen sein. Sie ist zweckmäßigerweise außerhalb des Zwischenraumes 10 angeordnet und wirkt auf die Druckhülse 4 über deren äußere Seite 18 ein. Die Einrichtung 15 weist in Richtung Druckhülse 4 eine konkave, d. h. an eine maximal zulässige Krümmung des freien Teils der Druckhülse 4, angepaßte Magnetfläche 19 auf.

Die Magnetfläche 19 kann eine Vielzahl von starken Permanentmagnet-Stäben aufweisen, deren Pole mit der Oberfläche der Magnetfläche 19 abschließen. Hierbei sind - jeweils über die Breite gesehen - Nord- und Südpol in einem Abstand nebeneinander angeordnet.

Es können aber auch Elektromagnete mit Schenkel und Joch vorgesehen sein. In diesem Fall bildet der ferro-magnetische Teil der Druckhülse 4 die sich in geringem Abstand von den Schenkeln der Elektromagnete befindenden Anker für den Magneten. Hierdurch wird der freie Teil der Druckhülse 4 vom Magneten angezogen, ohne ihn zu berühren.

Eine weitere erfinderische Möglichkeit, die Druckhülse 4 vom Magnetzylinder 8 wegzuziehen, besteht im Einsatz eines synchronen- oder asynchronen Wanderfeldmotores in Form eines asynchronen Sektor- 21 oder Linearmotors.

Der innere Krümmungsradius r des Sektormotors 21 ist an die äußere Krümmung der Druckhülse 4 oder aber auch an den Krümmungsradius der Straff-Einrichtung 12 angepaßt. Der Sektor- / Linearmotor 21 wird von einer Frequenzumrichter-Einrichtung, z. B. einer statischen oder dynamischen Drehstrom-Frequenzumrichter-Einrichtung 22, gespeist. Diese Frequenzumrichter-Einrichtung 22 erzeugt einen Drehstrom mit in z. B. proportionaler Abhängigkeit zu der Maschinengeschwindigkeit n; fn stehender Frequenz fa, d. h. der Sektormotor 21 wird auf die Druckhülse 14 berührungslos eine Zugkraft und eine Kraft in Umlaufrichtung des Magnetzylinders 8 erzeugen. Hierdurch wird gewährleistet, daß die Druckhülse 4 weder die Oberfläche des segmentförmigen Straffers 12 noch die Statorpole 14 des Sektormotors 21 berührt.

Ein Frequenzgeber 23 wandelt die Magnetzylinder-Drehzahl n in eine Soll-Frequenz fn um, die einem Regler 24 (Frequenz-Soll-Istwert-Vergleiche, Zeitglieder, Verstärker, usw.) zugeführt wird. Vom Regler 24 wird eine entsprechende elektrische Stellgröße erzeugt, welche die Frequenzumrichter-Einrichtung 22 so beeinflußt, daß eine Spannung Ua, z. B. Drehstrom, mit gewünschter Sollfrequenz fa einer z. B. (Drehstrom)-Wicklung 25 des Sektormotors 21 zugeführt wird. Entsprechend der änderbaren Frequenz fa wird dann auf die Druckhülse 4 ein Zug in Drehrichtung des Magnetzylinders 8 ausgeübt.

Beim Magnetzylinder 8 sind in bekannter Weise (z. B. DE 22 31 452 A1) eine Vielzahl von Permanent-Magnetpoleinrichtungen 27 in einer Elektro-Magneteinrichtung angeordnet. Sie erzeugen auf der gesamten äußeren Zylinderumfangsoberfläche 26 ein starkes Magnetfeld. Die Magnetpoleinrichtungen 27 bestehen aus jeweils einem Permanent-Magnetteil 28 und magnetisierbaren Polstücken 29, die nebeneinander abwechselnd auf der Zylinderumfangsoberfläche angeordnet sind.

### Teileliste

- 1: Druckwerk
- 2: Papierbahn
- 3: Presseur
- 4: Druckhülse
- 5: -
- 6: Lage, innere
- 7: Lage, äußere
- 8: Hülsenträger-Zylinder
- 9: Kammerrakeleinrichtung
- 10: Zwischenraum
- 11: Mantelfläche (8)
- 12: Straff-Einrichtung
- 13: -
- 14: Innenseite, Druckhülse (4)
- 15: Straff-Einrichtung
- 16: Rollen
- 17: Teil, kreisförmig
- 18: Äußere Seite, Druckhülse (4)
- 19: Magnetfläche
- 20: -
- 21: Sektormotor
- 22: Frequenzumrichter-Einrichtung
- 23: Frequenzgeber
- 24: Regler
- 25: Wicklung
- 26: Zylinderumfangsoberfläche
- 27: Magnetpol-Einrichtung
- 28: Permanent-Magnetteil
- 29: Polstück, magnetisch
- a: Abstand

## Patentansprüche

1. Rollenrotationsdruckmaschine mit einem Magnetzylinder (8), der von einer Drucksujets tragenden endlosen mehrschichtigen, u. a. eine Schicht ferro-magnetischen Materials aufweisenden Druckhülse (4) umhüllt ist, deren innere Länge größer ist als der Umfang des Magnetzylinders (8), mit einer Straff-Einrichtung (12) zum Straffen der Druckhülse (4), einem Farbwerk (9) und einem mit dem Magnetzylinder (8) zusammenwirkenden Presseur (3) zum Bedrucken einer Papierbahn (2) im Zusammenwirken zwischen Magnetzylinder (8) und Presseur (3), dadurch gekennzeichnet, daß das Farbwerk (9) am Magnetzylinder (8) angeordnet und als Kammerrakeleinrichtung ausgebildet ist.

2. Rollenrotationsdruckmaschine nach Anspruch 1, dadurch gekennzeichnet, daß eine innere Lage (6) der Druckhülse (4) aus ferro-magnetischem Material besteht.

3. Rollenrotationsdruckmaschine nach Anspruch 1, dadurch gekennzeichnet, daß eine äußere Lage (7) der Druckhülse (4) aus nichtferro-magnetischem Material und eine innere Lage (6) aus ferro-magnetischem Material besteht.

4. Rollenrotationsdruckmaschine nach den Ansprüchen 1 bis 3, dadurch gekennzeichnet, daß die Straff-Einrichtung (12) aus einem kreissegmentförmigen Blech besteht.

5. Rollenrotationsdruckmaschine nach Anspruch 4, dadurch gekennzeichnet, daß die Straff-Einrichtung (12) auf ihrer der Druckhülse (4) zugewandten Fläche drehbare, rotationssymmetrische Körper (16) aufweist.

6. Rollenrotationsdruckmaschine nach Anspruch 4, dadurch gekennzeichnet, daß die Straff-Einrichtung (12) auf ihrer der Druckhülse (4) zugewandten Fläche druckluftbeaufschlagte Düsen aufweist.

7. Rollenrotationsdruckmaschine nach Anspruch 1, dadurch gekennzeichnet, daß als Straff-Einrichtung (12) ein synchroner oder asynchroner Wanderfeld-Sektormotor (21) angeordnet ist.

8. Rollenrotationsdruckmaschine nach Anspruch 1, dadurch gekennzeichnet, daß als Straff-Einrichtung (12) Permanentmagnete vorgesehen sind.

9. Rollenrotationsdruckmaschine nach Anspruch 1, dadurch gekennzeichnet, daß als Straff-Einrichtung (12) Elektromagnete vorgesehen sind.

## Claims

1. A web-fed rotary printing machine having a magnetic cylinder (8) which is sheathed by an endless printing sleeve (4) which carries the matter to be printed, is multi-layered, has amongst other things a layer of ferromagnetic material, and of which the internal length is greater than the circumference of the magnetic cylinder (8), having a tensioning means (12) for tensioning the printing sleeve (4), an inking unit (9) and an impression cylinder (3), cooperating with the magnetic cylinder (8), for printing a paper web (2) when there is cooperation between the magnetic cylinder (8) and the impression cylinder (3), characterized in that the inking unit (9) is arranged on the magnetic cylinder (8) and is constructed as a chamber doctor means.

2. A web-fed rotary printing machine according to Claim 1, characterized in that an internal layer (6) of the printing sleeve (4) is of a ferromagnetic material.

3. A web-fed rotary printing machine according to Claim 1, characterized in that an external layer (7) of the printing sleeve (4) is of a non-ferromagnetic material, and an internal layer (6) is of a ferromagnetic material.

4. A web-fed rotary printing machine according to Claims 1 to 3, characterized in that the tensioning means (12) comprises a metal sheet in the shape of a circle segment.

5. A web-fed rotary printing machine according to Claim 4, characterized in that the tensioning means (12) has on its surface facing the printing sleeve (4) rotatable, rotationally symmetrical bodies (16).

6. A web-fed rotary printing machine according to Claim 4, characterized in that the tensioning means (12) has on its surface facing the printing sleeve (4) nozzles which are acted upon by compressed air.

7. A web-fed rotary printing machine according to Claim 1, characterized in that a synchronous or asynchronous travelling-field sector motor (21) is provided as the tensioning means (12).

8. A web-fed rotary printing machine according to Claim 1, characterized in that permanent magnets are provided as the tensioning means (12).

9. A web-fed rotary printing machine according to Claim 1, characterized in that electromagnets are provided as the tensioning means (12).

## Revendications

1. Machine à imprimer rotative pour bandes, comprenant un cylindre magnétique (8) qui est entouré par un fourreau d'impression (4) sans fin portant des sujets à imprimer et comportant plusieurs couches, entre autre une couche d'un matériau ferromagnétique, la longueur intérieure dudit fourreau d'impression étant plus grande que le périmètre du cylindre magnétique (8), la machine comportant également un dispositif de tension (12) pour tendre le fourreau d'impression, un mécanisme d'encrage (9), et un presseur (3) coopérant avec le cylindre magnétique (8) pour imprimer une bande de papier (2) par coopération entre le cylindre magnétique (8) et le presseur (3), caractérisée en ce que le mécanisme d'encrage (9) est disposé contre le cylindre magnétique (8) et est réalisé sous la forme d'un dispositif à chambre formant racloir.

2. Machine à imprimer rotative selon la revendication 1, caractérisée en ce que la couche intérieure (6) du fourreau d'impression (4) est en matériau ferromagnétique.

3. Machine à imprimer rotative selon la revendication 1, caractérisée en ce que la couche extérieure (7) est en matériau non ferromagnétique et la couche intérieure (6) est en matériau ferromagnétique.

4. Machine à imprimer rotative selon l'une des revendications 1 à 3, caractérisée en ce que le dispositif de tension (12) consiste en une plaque en forme de segment circulaire.

5. Machine à imprimer rotative selon la revendication 4, caractérisée en ce que le dispositif de tension (12) comporte des corps (16) présentant une symétrie de révolution et susceptibles de tourner sur leur surface opposée au fourreau d'impression (4).

6. Machine à imprimer rotative selon la revendication 4, caractérisée en ce que le dispositif de tension (12) comporte des buses alimentées en air comprimé sur leur surface opposée au fourreau d'impression (4).

7. Machine à imprimer rotative selon la revendication 1, caractérisée en ce qu'un moteur en forme de secteur, synchrone ou asynchrone, à champ d'ondes progressives est prévu en guise de dispositif de tension (12).

8. Machine à imprimer rotative selon la revendication 1, caractérisée en ce que des aimants permanents sont prévus en guise de dispositif de tension (12).

9. Machine à imprimer rotative selon la revendication 1, caractérisée en ce que des électro-aimants sont prévus en guise de dispositif de tension (12).
